# EUROPÄISCHE PATENTSCHRIFT

(11) **EP 2 886 811 B1**
(45) Veröffentlichungstag und Bekanntmachung des Hinweises auf die Patenterteilung: **09.08.2017**
(21) Anmeldenummer: 13198793.5
(22) Anmeldetag: 20.12.2013
(51) Int. Cl.: F01K 9/00, F01K 13/02, F01K 25/08, F28B 1/06, F28B 11/00, F01K 11/00

(54) **Verfahren zur Regelung eines Kondensators in einer thermischen Kreisprozessvorrichtung und thermische Kreisprozessvorrichtung**
Method for condenser control in a thermal cycle arrangement and thermal cycle arrangement
Procédé de régulation de condenseur dans un cycle thermique et cycle thermique

(43) Veröffentlichungstag der Anmeldung: 24.06.2015
(73) Patentinhaber: Orcan Energy AG, 81379 München (DE)
(72) Erfinder: Springer, Jens-Patrick, 81371 München (DE); Grill, Andreas, 81667 München (DE)
(74) Vertreter: Grünecker Patent- und Rechtsanwälte PartG mbB

(56) Entgegenhaltungen:
- EP-A2- 1 624 269
- GB-A- 2 473 543
- US-A- 6 128 905

## Beschreibung

### Gebiet der Erfindung

Die Erfindung betrifft ein Verfahren zur Regelung eines Kondensators in einer thermischen Kreisprozessvorrichtung, insbesondere in einer ORC Vorrichtung und eine entsprechende Vorrichtung.

### Stand der Technik

Ein System zur Gewinnung von elektrischer Energie aus Wärmeenergie mit dem Organic Rankine Cycle als thermodynamischen Kreisprozess (ORC System), besteht aus den folgenden Hauptkomponenten: Eine Speisepumpe, die das flüssige Arbeitsmedium unter Druckerhöhung zu einem Verdampfer fördert, dem Verdampfer selbst, in dem das Arbeitsmedium unter Zuführung von Wärme verdampft und optional zusätzlich überhitzt wird, eine Expansionsmaschine, in welcher der unter hohem Druck stehende Dampf entspannt wird und dabei mechanische Energie erzeugt, welche über einen Generator zu elektrischer Energie gewandelt wird, und einem Kondensator, in dem der Niederdruckdampf aus der Expansionsmaschine verflüssigt wird. Aus dem Kondensator gelangt das flüssige Arbeitsmedium über einen optionalen Vorratsbehälter (Speisebehälter) und eine Saugleitung wieder zur Speisepumpe des Systems.

Zu jedem Lastzustand einer ORC-Anlage existiert ein Kondensationsdruck, der die Nettoleistung innerhalb der Anlagenspezifikation maximiert (optimaler Kondensationsdruck). Der Kondensationsdruck bezeichnet hier und im Folgenden den Druck am Auslass des Kondensators.

Die aus dem ORC-Prozess resultierende nutzbare elektrische Leistung ist die Nettoleistung. Diese setzt sich aus der Bruttoleistung abzüglich des Eigenbedarfs der Anlage zusammen. Der Eigenbedarf setzt sich aus vom Lastzustand unabhängigen Größen, wie zum Beispiel der Stromversorgung der Steuerung, und vom Lastzustand abhängigen Größen zusammen. Wichtige abhängige Größen sind der Leistungsbedarf der Speisepumpe und der Leistungsbedarf des Ventilators oder der Ventilatoren des Kondensators. Bei Leistungsbedarf des Ventilators des Kondensators zeigt sich ein sehr starker, überproportionaler Zusammenhang zwischen dem Eigenverbrauch und der Ventilatordrehzahl. Bei höherer Drehzahl sinkt der Kondensationsdruck, womit sich das Enthalpiegefälle der vorgelagerten Expansionsmaschine erhöht. Damit kann diese eine höhere (Brutto-) Leistung erzielen. Es stellt sich nun die Frage, ob diese Erhöhung der Bruttoleistung den gestiegenen Eigenbedarf durch die erhöhte elektrische Leistungsaufnahme des Kondensatorventilators übersteigt oder nicht.

Es muss nun betrachtet werden, wie sich der Eigenbedarf und die Bruttoleistung bei gegebenen Umgebungsbedingungen über den Kondensationsdruck verhalten. An dem Punkt, an dem die Bruttoleistung langsamer steigt als der Eigenbedarf des Kondensators abfällt, liegt das Optimum des Kondensationsdrucks in einem gegeben Lastzustand. Welcher Kondensationsdruck optimal ist, hängt vom Anlagenzustand ab. Der Zustand der Anlage wird durch zwei Faktoren beeinflusst: Die aktuelle Leistung (Thermische Leistung, Bruttoleistung) und die Umgebungsbedingungen (Temperatur).

Der Kondensator soll also immer auf den Druck regeln, bei dem ein möglichst optimaler Nettoertrag erzielt werden kann. Dieser Druck hängt vom Lastzustand, den Spezifikationen des Kondensators und der Lufttemperatur ab, möglicherweise auch vom Zustand des Kondensators, nämlich beispielsweise dann, wenn sich der Wärmeübergangskoeffizient oder die zur Verfügung stehende Fläche aufgrund von Verschmutzung ändert. Der Lastzustand kann gemessen bzw. berechnet werden. Die Eigenschaften des Kondensators sind bekannt. Die Außentemperatur muss gemessen werden. Diese Messung ist jedoch oft unzuverlässig und fehleranfällig. Dies liegt daran, dass beispielsweise die Sonneneinstrahlung das Messergebnis verfälschen kann. Zudem hängt das Messergebnis von der genauen Standortwahl des Temperatursensors an der Anlage ab und erfordert somit eine jeweilige Kalibrierung.

Eine zuverlässige Messung der Außentemperatur mit gewünschter Genauigkeit ist daher in vielen Fällen eine schwierige Aufgabe, da Einflussfaktoren wie Sonneneinstrahlung, Wärmestrahlung von Gebäuden und Anlagen, Abluft von Prozessen usw. die Messung signifikant erschweren oder verfälschen können. Hinzu kommt, dass nicht die allgemeine Umgebungstemperatur, sondern die mittlere Temperatur der Luft am Eintritt in den Kondensator die Kondensation bestimmt. Eine Messung mit mehreren Sensoren in der Zuluft (zugeführte Luft), welche jedoch von der Wärmestrahlung der Kondensationsflächen abgeschirmt sind, ist wirtschaftlich ungünstig.

Das Dokument GB 2 473 543 A offenbart ein Optimierungs- und Steuerungssystem für eine Energieversorgungsanlage, die Kondensatoren basierend auf Kühlgebläse verwendet und den Betrieb des Energieerzeugungssystems bei der Anlage in Verbindung mit dem Betrieb der Luftkondensatoren steuert, um die Energieerzeugungsanlage bei einem optimalen Betriebspunkt zu betreiben.

Das Dokument US 6128905 A offenbart ein Verfahren und eine Vorrichtung zur Erhöhung der Energieeffizienz eines Kraftwerks. Dabei wird der Stromverbrauch eines Kraftwerksubsystems überwacht, wobei das überwachte Subsystem einen messbaren Zustand in Bezug auf eine Generatorausgabe beeinflusst.

### Beschreibung der Erfindung

Aufgabe der Erfindung ist es, die oben beschriebenen Nachteile zumindest teilweise zu überwinden. Wenn möglich, sollte auf eine Temperaturmessung verzichtet werden. Weiter sind vorzugsweise geeignete Sollwerte des Kondensationsdrucks für den Anfahrvorgang der Anlage festzulegen.

Diese Aufgabe wird gelöst durch ein Verfahren nach Anspruch 1. Erfindungsgemäß wird ein Verfahren zur Regelung eines Kondensators in einer thermischen Kreisprozessvorrichtung, insbesondere in einer ORC Vorrichtung, bereitgestellt, wobei die thermische Kreisprozessvorrichtung eine Speisepumpe zum Fördern von flüssigem Arbeitsmedium unter Druckerhöhung zu einem Verdampfer, den Verdampfer zum Verdampfen und optional zusätzlichen Überhitzen des Arbeitsmediums unter Zuführung von Wärme, eine Expansionsmaschine zum Erzeugen von mechanischer Energie durch Entspannen des verdampften Arbeitsmediums, einen Generator zum zumindest teilweisen Wandeln der mechanischen Energie in elektrischer Energie, und den Kondensator zum Kondensieren des entspannten Arbeitsmediums umfasst, und wobei das Verfahren die folgenden Schritte umfasst: Ermitteln, insbesondere Messen einer Drehzahl des Generators oder der Expansionsmaschine; temperatursensorloses Ermitteln einer Temperatur von dem Kondensator zugeführter Kühlluft; Ermitteln eines Kondensationssolldrucks, bei welchem die elektrische Nettoleistung der thermischen Kreisprozessvorrichtung maximal ist, aus der ermittelten, insbesondere gemessenen Generator- oder Expansionsmaschinendrehzahl und der ermittelten Kühllufttemperatur; und Steuern oder Regeln des Kondensationsdrucks mit dem Kondensationssolldruck als Zielwert, insbesondere mittels Einstellen einer Kondensatorlüfterdrehzahl. Das Verfahren ist dadurch gekennzeichnet, dass das temperatursensorlose Ermitteln der Kühllufttemperatur ein Berechnen der Temperatur aus einer ermittelten Drehzahl des Generators oder der Expansionsmaschine, einer ermittelten Drehzahl des Kondensatorlüfters und einem ermittelten Kondensationsdruck umfasst; oder wobei das temperatursensorlose Ermitteln der Kühllufttemperatur ein Auslesen der Temperatur aus einer vorbestimmten Tabelle in Abhängigkeit von einer ermittelten Drehzahl des Generators oder der Expansionsmaschine, einer ermittelten Drehzahl des Kondensatorlüfters und einem ermittelten Kondensationsdruck umfasst.

Die Vorteile bestehen darin, dass stets auf den optimalen Kondensationsdruck geregelt werden kann, woraus sich ein höherer Nettoertrag ergibt. Zudem muss keine Außentemperatur gemessen werden, was eine Kostenreduktion und eine geringere Installationsfehlerwahrscheinlichkeit zur Folge hat, da die Ermittlung der Temperatur der Kühlluft, die dem Kondensator zugeführt wird, ohne Temperatursensor erfolgt. Die so ermittelte Temperatur kann auch als effektive Außentemperatur oder effektive Lufttemperatur bezeichnet werden. Das Ermitteln der Drehzahl des Generators kann beispielsweise aus den elektrischen Signalen vom oder zum Generator erfolgen, oder durch Messen mittels eines Drehzahlsensors.

Das erfindungsgemäße Verfahren kann dahingehend weitergebildet werden, dass das die ermittelte Drehzahl des Generators oder der Expansionsmaschine eine gemessene Drehzahl des Generators oder der Expansionsmaschine ist, und/oder die ermittelte Drehzahl des Kondensatorlüfters eine gemessene Drehzahl des Kondensatorlüfters ist und/oder der ermittelte Kondensationsdruck ein gemessener Kondensationsdruck ist.

Die Ermittlung der Temperatur der Kühlluft erfolgt somit über modellprädiktive Regelungsstrategien (MPC), in denen definierte Prozessvariablen aus anderen Prozessvariablen unter Zuhilfenahme der Kenntnis des Prozesses und deren Komponenten über Modelle ermittelt werden. Das Ermitteln der Drehzahl des Kondensatorlüfters kann beispielsweise aus den elektrischen Signalen vom oder zum Kondensatorlüfter erfolgen. Die Ermittlung des Kondensationsdrucks kann beispielsweise auch aus einer gemessenen Temperatur des Kondensats erfolgen.

Gemäß einer anderen Weiterbildung können bei einem Anfahren der thermodynamischen Kreisprozessvorrichtung zunächst die folgenden Schritte durchgeführt werden: Bestimmen eines Startwerts für den Kondensationssolldruck; Starten der thermodynamischen Kreisprozessvorrichtung und Steuern oder Regeln des Kondensationsdrucks mit dem Startwert des Kondensationssolldrucks als Zielwert mittels Einstellen der Kondensatorlüfterdrehzahl; und Ersetzen des Startwerts für den Kondensationssolldruck mit dem während des Betriebs der thermodynamischen Kreisprozessvorrichtung ermittelten Kondensationssolldruck.

Dies kann dahingehend weitergebildet werden, dass als Startwert für den Kondensationssolldruck der Sättigungsdruck des Arbeitsmediums bei aktueller Kondensattemperatur oder der Sättigungsdruck bei der Temperatur des Arbeitsmediums an einem Einlauf der Speisepumpe, insbesondere mit zusätzlicher Sollunterkühlung des Arbeitsmediums, der aktuelle Druck im Stillstand der thermodynamischen Kreisprozessvorrichtung, oder der letzte Kondensationssolldruck während des letzen Betriebs der thermodynamischen Kreisprozessvorrichtung bestimmt werden kann. Die Sollunterkühlung bezeichnet dabei die Temperaturdifferenz, um die das Kondensat gegenüber der Kondensationssättigungstemperatur unterkühlt ist. Dies hat den Vorteil, dass die Kavitationsgefahr in der Speisepumpe reduziert wird.

Gemäß einer anderen Weiterbildung erfolgt das Ersetzen beim Anfahren mittels Steuern oder Regeln des Kondensationsdrucks vom Startwert des Kondensationsdrucks zum nach dem Start während des Betriebs der thermodynamischen Kreisprozessvorrichtung ermittelten Kondensationssolldruck. Dies hat den Vorteil, dass ein gleitender Übergang der Steuerung bzw. Regelung erfolgt, und somit sprungartige Veränderungen vermieden werden. Es soll ein Übergang von einem Startwert auf den optimalen Kondensationssolldruck erfolgen. Der Startwert kann mit verschiedenen Methoden ermittelt werden und wird beim Anfahren der Anlage einmalig festgelegt. Nun soll aber von diesem Wert auf den optimalen Kondensationssolldruck übergegangen werden, ohne dass zu schnelle Druckänderungen stattfinden, wie es z.B. bei einem schlagartigen Umschalten auf den optimalen Kondensationssolldruck der Fall wäre. Es soll daher der Sollwert ausgehend vom Startwert mit einer maximalen Änderungsgeschwindigkeit bis zum optimalen Kondensationssolldruck geändert werden. Sobald der Sollwert den optimalen Kondensationssolldruck erreicht hat, kann auf das bereits beschriebene erfindungsgemäße Regelverfahren umgeschaltet werden.

Nach einer anderen Weiterbildung können bei einem Abfahren der thermodynamischen Kreisprozessvorrichtung anschließend die folgenden Schritte durchgeführt werden: Bestimmen eines Abfahrwerts für den Kondensationssolldruck; Ersetzen des während des Betriebs der thermodynamischen Kreisprozessvorrichtung ermittelten Kondensationssolldruck mit dem Abfahrwert für den Kondensationssolldruck; und Steuern oder Regeln des Kondensationsdrucks mit dem Abfahrwert des Kondensationssolldrucks als Zielwert mittels Einstellen der Kondensatorlüfterdrehzahl und Stoppen des Betriebs der thermodynamischen Kreisprozessvorrichtung.

Dies kann dahingehend weitergebildet werden, dass als Abfahrwert der letzte Kondensationssolldruck während des letzten Betriebs der thermodynamischen Kreisprozessvorrichtung oder der Sättigungsdruck des Arbeitsmediums bei aktueller Kondensattemperatur, insbesondere mit einer zusätzlichen Sollunterkühlung des Kondensats, bestimmt werden kann.

Gemäß einer anderen Weiterbildung erfolgt das Ersetzen beim Abfahren mittels Steuern oder Regeln des Kondensationsdrucks vom während des Betriebs der thermodynamischen Kreisprozessvorrichtung ermittelten Kondensationssolldruck zum Abfahrwert für den Kondensationssolldruck. Beim Abfahren kann der optimale Kondensationsdruck zu schnell abnehmen, so dass an der Pumpe ein zu geringer Druck im Vergleich zur Fluidtemperatur anliegt, so dass die Pumpe kavitiert. Durch die Begrenzung der maximalen Änderungsgeschwindigkeit des Kondensationssolldrucks kann dieses Problem umgangen werden.

Gemäß einer weiteren Weiterbildung wird auch im Regelbetrieb (nach dem Startbetrieb) die Änderungsgeschwindigkeit des Kondensationssolldrucks auf eine maximale Druckänderungsgeschwindigkeit limitiert. Dabei kann dieser Wert für positive und negative Druckänderungen vom Betrag her unterschiedlich sein.

Die obengenannte Aufgabe wird weiterhin gelöst durch eine thermische Kreisprozessvorrichtung nach Anspruch 9.

Die erfindungsgemäße thermische Kreisprozessvorrichtung, insbesondere eine ORC Vorrichtung, umfasst: eine Speisepumpe zum Fördern von flüssigem Arbeitsmedium unter Druckerhöhung zu einem Verdampfer; den Verdampfer zum Verdampfen und optional zusätzlichen Überhitzen des Arbeitsmediums unter Zuführung von Wärme; eine Expansionsmaschine zum Erzeugen von mechanischer Energie durch Entspannen des verdampften Arbeitsmediums; einen Generator zum zumindest teilweisen Wandeln der mechanischen Energie in elektrischer Energie; dem Kondensator zum Kondensieren des entspannten Arbeitsmediums; und einer Steuer- oder Regeleinrichtung zum temperatursensorlosen Ermitteln einer Temperatur von dem Kondensator zugeführter Kühlluft aus einer ermittelten Drehzahl des Generators oder der Expansionsmaschine, einer ermittelten Drehzahl des Kondensatorlüfters und einem ermittelten Kondensationsdruck; Ermitteln eines Kondensationssolldrucks, bei welchem die elektrische Nettoleistung der thermischen Kreisprozessvorrichtung maximal ist, aus einer ermittelten oder gemessenen Generator- oder Expansionsmaschinendrehzahl und der ermittelten Kühllufttemperatur; und Steuern oder Regeln des Kondensationsdrucks mit dem Kondensationssolldruck als Zielwert, insbesondere mittels Einstellen einer Kondensatorlüfterdrehzahl. Die im Zusammenhang mit dem erfindungsgemäßen Verfahren genannten Vorteile gelten hier gleichermaßen.

Die erfindungsgemäße Vorrichtung ist gekennzeichnet durch einen Drehzahlsensor zum Messen einer Drehzahl des Generators oder der Expansionsmaschine; einen weiteren Drehzahlsensor zum Messen einer Kondensatorlüfterdrehzahl; und einen Drucksensor zum Messen des Kondensationsdrucks.

Die genannten Weiterbildungen können einzeln eingesetzt oder geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

Zeichnungen
- Figur 1: zeigt eine erfindungsgemäße Vorrichtung

### Ausführungsformen

Figur 1 zeigt eine Ausführungsform der erfindungsgemäßen Vorrichtung. Zur Beschreibung des erfindungsgemäßen Verfahrens wird ebenfalls darauf Bezug genommen.

Die thermische Kreisprozessvorrichtung umfasst eine Speisepumpe 1 zum Fördern von flüssigem Arbeitsmedium unter Druckerhöhung zu einem Verdampfer 2, den Verdampfer 2 zum Verdampfen und optional zusätzlichen Überhitzen des Arbeitsmediums unter Zuführung von Wärme, eine Expansionsmaschine 3 zum Erzeugen von mechanischer Energie durch Entspannen des verdampften Arbeitsmediums, einen Generator 4 zum zumindest teilweisen Wandeln der mechanischen Energie in elektrischer Energie, und den Kondensator 5 zum Kondensieren des entspannten Arbeitsmediums. Weiterhin kann ein Drehzahlsensor 6 zum Messen der Drehzahl des Generators 4 vorgesehen sein. Die Generatordrehzahl kann jedoch auch aus elektrischen Signalen vom oder zum Generator 4 ermittelt werden. Zudem ist eine Regeleinrichtung 7 zum temperatursensorlosen Ermitteln einer effektiven Temperatur der Kühlluft, die dem Kondensator zugeführt wird; zum Ermitteln eines Kondensationssolldrucks, bei welchem die elektrische Nettoleistung der thermischen Kreisprozessvorrichtung maximal ist, aus der ermittelten oder gemessenen Generatordrehzahl und der ermittelten Kühllufttemperatur; und zum Regeln des Kondensationsdrucks mit dem Kondensationssolldruck als Zielwert mittels Einstellen einer Kondensatorlüfterdrehzahl bereitgestellt. Weiterhin können ein Drehzahlsensor 8 zu Messen der Drehzahl des Kondensatorlüfters und ein Drucksensor 9 zum Messen des Kondensationsdrucks im Kondensator 5 vorgesehen sein.

Die wesentliche Idee der Erfindung ist, den Kondensationsdruck im Kondensator 5 ohne Verwendung eines Temperatursensors so zu steuern, dass ein möglichst großer Nettoenergieertrag erzielt wird. Dazu wird ein funktionaler Zusammenhang aus wichtigen Anlagenparametern und einem für jeden Lastpunkt optimalen Kondensationssolldruck formuliert. Dieser Zusammenhang leitet sich aus einem Modell der Anlage in seiner Umgebung ab: ${p}_{KOND , opt} = f \left({s}_{GEN}, {T}_{∞}\right)$

Dabei ist s_{GEN} die Drehzahl des Generators und T_{∞} die Temperatur der zugeführten Luft (Außentemperatur). In einer Ausführungsform der Erfindung kann aus einem Modell der Anlage für jeden Anlagenzustand auf die entsprechende Außentemperatur zurückgeschlossen werden: ${T}_{∞}^{*} = f \left({s}_{GEN}, {s}_{KOND}, {p}_{KOND}\right)$

Dieser berechnete Wert T_{∞}^{*} für die Außentemperatur kann in der Gleichung (1) für den optimalen Kondensationssolldruck genutzt werden. Dabei gehen die Generatordrehzahl s_{GEN}, die Kondensatorlüfterdrehzahl s_{KOND}, und der Kondensationsdruck p_{KOND} zur Berechnung ein.

Zur Quantifizierung der durch das System transportierten Leistung (Lastpunkt) wird die Generatordrehzahl s_{GEN} verwendet. Bei höherer Drehzahl wird (bei gegebenem Frischdampfzustand) mehr Medium durch das System gefördert. Die Speisepumpe muss entsprechend mehr fördern. Damit wird auch eine höhere thermische Eintrittsleistung benötigt. Folglich kann die Generatordrehzahl als Maß für die zugeführte Leistung genutzt werden. Insbesondere bei der Verwendung von volumetrischen Expansionsmaschinen und annähernd konstanten Frischdampfparametern ist dies eine einfache Möglichkeit, die thermische Leistung zu quantifizieren, da der Volumenstrom dann in sehr guter Näherung proportional zur Drehzahl der Expansionsmaschine ist. Durch die direkte Ankopplung des Generators ist s_{GEN} äquivalent zu der Expansionsmaschinendrehzahl.

Betrachtet man den optimalen Kondensationsdruck über einen relevanten Bereich von Umgebungstemperatur und Generatordrehzahlen, so lässt sich ein mathematischer Zusammenhang dieser drei Größen ermitteln. Diese formale Beschreibung kann in die Regelung des Kondensationsdrucks über die Steuerung der Kondensatordrehzahl einfließen.

Trägt man diesen mathematischen Zusammenhang grafisch auf, so sieht man, dass sich zu jeder Umgebungstemperatur und Generatordrehzahl ein eindeutiger optimaler Kondensationssolldruck zuordnen lässt, siehe Gleichung (1). Mit zunehmender Außentemperatur bei konstanter Drehzahl ergibt sich ein höherer optimaler Kondensatorsolldruck. Bei konstanter Außentemperatur ergibt sich mit zunehmender Generator- und damit Expansionsmaschinendrehzahl ein höherer optimaler Kondensatorsolldruck.

Außentemperaturbestimmung ohne Messung: Ziel ist es nun, eine quantitative Aussage über die Umgebungsbedingungen (Temperatur der zugeführten Luft) aus anlageninternen Größen zu bestimmen.

Der im Kondensator während des Betriebs vorherrschende Kondensationsdruck wird durch die im Kondensator abgeführte Wärme beeinflusst. Es kann gezeigt werden, dass sich die Wärmeabfuhr des Kondensators auf verschiedene Weise anhand von 4 Variablen beschreiben lässt, nämlich T_{∞}, s_{KOND}, s_{GEN}, und p_{KOND}. Aufgrund dieser Zusammenhänge kann dann durch Eliminieren der Wärmeabfuhr in den Gleichungen ein Zusammenhang zwischen den 4 Variablen abgeleitet werden. Durch Ermittlung dieses mathematischen Zusammenhangs kann somit eine quantitative Aussage über die aktuellen, die Kondensation beeinflussenden, Umgebungsbedingungen dargestellt werden. Aus diesem Zusammenhang kann dann die Temperatur der zugeführten Luft T_{∞} (also die effektive Temperatur T_{∞}^{*}) aus den anderen drei Größen ermittelt werden. Die nur aus anlageninternen Größen berechenbare Größe kann somit in die beschriebene Kondensatorregelung einfließen.

Erfindungsgemäß wird ein Verfahren zur Regelung eines Kondensators in der thermischen Kreisprozessvorrichtung, insbesondere in einer ORC Vorrichtung, bereitgestellt, wobei das Verfahren die folgenden Schritte umfasst: Ermitteln, insbesondere Messen einer Drehzahl des Generators 4 oder der Expansionsmaschine 3; temperatursensorloses Ermitteln einer Temperatur T_{∞}^{*} von dem Kondensator 5 zugeführter Kühlluft; Ermitteln eines Kondensationssolldrucks, bei welchem die elektrische Nettoleistung der thermischen Kreisprozessvorrichtung maximal ist, aus der gemessenen Generator- oder Expansionsmaschinendrehzahl und der ermittelten Kühllufttemperatur; und Steuern oder Regeln des Kondensationsdrucks mit dem Kondensationssolldruck als Zielwert mittels Einstellen einer Kondensatorlüfterdrehzahl.

Die dargestellten Ausführungsformen sind lediglich beispielhaft und der vollständige Umfang der vorliegenden Erfindung wird durch die Ansprüche definiert.

## Patentansprüche

1. Verfahren zur Regelung eines Kondensators (5) in einer thermischen Kreisprozessvorrichtung, insbesondere in einer ORC Vorrichtung, wobei die thermische Kreisprozessvorrichtung eine Speisepumpe (1) zum Fördern von flüssigem Arbeitsmedium unter Druckerhöhung zu einem Verdampfer, den Verdampfer (2) zum Verdampfen und optional zusätzlichen Überhitzen des Arbeitsmediums unter Zuführung von Wärme, eine Expansionsmaschine (3) zum Erzeugen von mechanischer Energie durch Entspannen des verdampften Arbeitsmediums, einen Generator (4) zum zumindest teilweisen Wandeln der mechanischen Energie in elektrischer Energie, und den Kondensator (5) zum Kondensieren des entspannten Arbeitsmediums umfasst, und wobei das Verfahren die folgenden Schritte umfasst:
Ermitteln, insbesondere Messen einer Drehzahl des Generators oder der Expansionsmaschine;
temperatursensorloses Ermitteln einer Temperatur von dem Kondensator zugeführter Kühlluft;
Ermitteln eines Kondensationssolldrucks, bei welchem die elektrische Nettoleistung der thermischen Kreisprozessvorrichtung maximal ist, aus der ermittelten, insbesondere gemessenen Generator- oder Expansionsmaschinendrehzahl und der ermittelten Kühllufttemperatur; und
Steuern oder Regeln des Kondensationsdrucks mit dem Kondensationssolldruck als Zielwert, insbesondere mittels Einstellen einer Kondensatorlüfterdrehzahl;
**dadurch gekennzeichnet, dass**
das temperatursensorlose Ermitteln der Kühllufttemperatur ein Berechnen der Temperatur aus einer ermittelten Drehzahl des Generators oder der Expansionsmaschine, einer ermittelten Drehzahl des Kondensatorlüfters und einem ermittelten Kondensationsdruck umfasst; oder wobei das temperatursensorlose Ermitteln der Kühllufttemperatur ein Auslesen der Temperatur aus einer vorbestimmten Tabelle in Abhängigkeit von einer ermittelten Drehzahl des Generators oder der Expansionsmaschine, einer ermittelten Drehzahl des Kondensatorlüfters und einem ermittelten Kondensationsdruck umfasst.

2. Verfahren nach Anspruch 1, wobei die ermittelte Drehzahl des Generators oder der Expansionsmaschine eine gemessene Drehzahl des Generators oder der Expansionsmaschine ist, und/oder die ermittelte Drehzahl des Kondensatorlüfters eine gemessene Drehzahl des Kondensatorlüfters ist und/oder der ermittelte Kondensationsdruck ein gemessener Kondensationsdruck ist.

3. Verfahren nach Anspruch 1 oder 2, wobei bei einem Anfahren der thermodynamischen Kreisprozessvorrichtung zunächst die folgenden Schritte durchgeführt werden:
Bestimmen eines Startwerts für den Kondensationssolldruck;
Starten der thermodynamischen Kreisprozessvorrichtung und Steuern oder Regeln des Kondensationsdrucks mit dem Startwert des Kondensationssolldrucks als Zielwert mittels Einstellen der Kondensatorlüfterdrehzahl; und
Ersetzen des Startwerts für den Kondensationssolldruck mit dem während des Betriebs der thermodynamischen Kreisprozessvorrichtung ermittelten Kondensationssolldruck.

4. Verfahren nach Anspruch 3, wobei als Startwert für den Kondensationssolldruck der Sättigungsdruck des Arbeitsmediums bei aktueller Kondensattemperatur oder der Sättigungsdruck bei der Temperatur des Arbeitsmediums an einem Einlauf der Speisepumpe, insbesondere mit einer zusätzlichen Sollunterkühlung des Arbeitsmediums, der aktuelle Druck im Stillstand der thermodynamischen Kreisprozessvorrichtung, oder der letzte Kondensationssolldruck während des letzten Betriebs der thermodynamischen Kreisprozessvorrichtung bestimmt wird.

5. Verfahren nach einem der Ansprüche 3 oder 4, wobei das Ersetzen ein Steuern oder Regeln des Kondensationsdrucks vom Startwert des Kondensationsdrucks zum während des Betriebs der thermodynamischen Kreisprozessvorrichtung ermittelten Kondensationssolldruck umfasst.

6. Verfahren nach einem der Ansprüche 1 bis 5, wobei bei einem Abfahren der thermodynamischen Kreisprozessvorrichtung anschließend die folgenden Schritte durchgeführt werden:
Bestimmen eines Abfahrwerts für den Kondensationssolldruck;
Ersetzen des während des Betriebs der thermodynamischen Kreisprozessvorrichtung ermittelten Kondensationssolldrucks mit dem Abfahrwert für den Kondensationssolldruck; und
Steuern oder Regeln des Kondensationsdrucks mit dem Abfahrwert des Kondensationssolldrucks als Zielwert mittels Einstellen der Kondensatorlüfterdrehzahl und Stoppen der thermodynamischen Kreisprozessvorrichtung.

7. Verfahren nach Anspruch 6, wobei als Abfahrwert der letzte Kondensationssolldruck während des letzen Betriebs der thermodynamischen Kreisprozessvorrichtung oder der Sättigungsdruck des Arbeitsmediums bei aktueller Kondensattemperatur, insbesondere mit einer zusätzlichen Sollunterkühlung des Kondensats, bestimmt wird.

8. Verfahren nach einem der Ansprüche 6 oder 7, wobei das Ersetzen ein Steuern oder Regeln des Kondensationsdrucks vom während des Betriebs der thermodynamischen Kreisprozessvorrichtung ermittelten Kondensationssolldruck zum Abfahrwert für den Kondensationssolldruck umfasst.

9. Thermische Kreisprozessvorrichtung, insbesondere eine ORC Vorrichtung, umfassend:
eine Speisepumpe (1) zum Fördern von flüssigem Arbeitsmedium unter Druckerhöhung zu einem Verdampfer;
den Verdampfer (2) zum Verdampfen und optional zusätzlichen Überhitzen des Arbeitsmediums unter Zuführung von Wärme;
eine Expansionsmaschine (3) zum Erzeugen von mechanischer Energie durch Entspannen des verdampften Arbeitsmediums;
einen Generator (4) zum zumindest teilweisen Wandeln der mechanischen Energie in elektrische Energie;
einem Kondensator (5) zum Kondensieren des entspannten Arbeitsmediums; und
eine Steuer- oder Regeleinrichtung (7) zum temperatursensorlosen Ermitteln einer Temperatur von dem Kondensator zugeführter Kühlluft aus einer ermittelten Drehzahl des Generators oder der Expansionsmaschine, einer ermittelten Drehzahl des Kondensatorlüfters und einem ermittelten Kondensationsdruck; Ermitteln eines Kondensationssolldrucks, bei welchem die elektrische Nettoleistung der thermischen Kreisprozessvorrichtung maximal ist, aus einer ermittelten Generator- oder Expansionsmaschinendrehzahl und der ermittelten Kühllufttemperatur; und Steuern oder Regeln des Kondensationsdrucks mit dem Kondensationssolldruck als Zielwert, insbesondere mittels Einstellen einer Kondensatorlüfterdrehzahl;
**gekennzeichnet durch**
einen Drehzahlsensor (6) zum Messen der Drehzahl des Generators oder der Expansionsmaschine;
einen Drucksensor (9) zum Messen des Kondensationsdrucks; und
einen weiteren Drehzahlsensor (8) zum Messen der Kondensatorlüfterdrehzahl.

## Claims

1. Method for regulating a condenser (5) in a thermal cycle apparatus, in particular in an ORC apparatus, wherein the thermal cycle apparatus comprises a feed pump (1) for conveying liquid working medium with an increase in pressure to an evaporator, the evaporator (2) for evaporating and optionally additionally superheating the working medium with a supply of heat, an expansion machine (3) for generating mechanical energy by expansion of the evaporated working medium, a generator (4) for at least partially converting the mechanical energy into electrical energy, and the condenser (5) for condensing the expanded working medium, and wherein the method comprises the following steps:
determining, in particular measuring, a rotational speed of the generator or of the expansion machine;
determining, without the use of a temperature sensor, a temperature of cooling air supplied from the condenser;
determining from the determined generator or expansion machine rotational speed and the determined cooling air temperature, a condensation setpoint pressure at which the net electrical power of the thermal cycle apparatus is at a maximum; and
controlling or regulating the condensation pressure, with the condensation setpoint pressure as target value, in particular by adjusting a condenser fan rotational speed;
**characterized in that**
the determining of the cooling air temperature without using temperature sensors comprises a calculation of the temperature from a determined rotational speed of the generator or the expansion machine, a determined rotational speed of the condenser fan and a determined condensation pressure; or wherein determining the cooling air temperature without using temperature sensors comprises sampling the temperature from a predetermined table depending on a determined rotational speed of the generator or the expansion machine, a determined rotational speed of the condenser fan, and a determined condensation pressure.

2. Method according to claim 1, wherein the determined rotational speed of the generator or the expansion machine is a measured rotational speed of the generator or the expansion machine, and/or the determined rotational speed of the condenser fan is a measured rotational speed of the condenser fan and/or the determined condensation pressure is a measured condensation pressure.

3. Method according to claim 1 or 2, wherein during starting the thermo-dynamic cycle apparatus, initially, the following steps are carried out:
determining a start value for the condensation setpoint pressure;
starting the thermo-dynamic cycle apparatus and controlling or regulating the condensation pressure with the start value of the condensation setpoint pressure as target value by means of adjusting the condenser fan rotational speed; and
replacing the start value for the condensation setpoint value with the condensation setpoint value determined during the operation of the thermo-dynamic cycle apparatus.

4. Method according to claim 3, wherein a start value for the condensation setpoint value the saturation pressure of the working medium at the current condensate temperature or the saturation pressure at the temperature of the working medium at an inlet of the feed pump, in particular with additional setpoint sub-cooling of the working medium, the actual pressure in standstill of the thermo-dynamic cycle apparatus, or the last condensation setpoint pressure during the last operation of the thermo-dynamic cycle apparatus can be determined.

5. Method according to one of the claims 3 or 4, wherein replacing comprises controlling or regulating the condensation pressure from the start value of the condensation pressure to the setpoint condensation pressure determined during the operation of the thermo-dynamic cycle apparatus.

6. Method according to one of the claims 1 to 5, wherein subsequent to a shut-down of the thermo-dynamic cycle apparatus, the following steps may be carried out:
determining a shut-down value for the setpoint condensation pressure;
replacing the setpoint condensation pressure determined during operation of the thermo-dynamic cycle apparatus with the shut-down value for the setpoint condensation pressure; and
controlling or regulating the condensation pressure with the shut-down value as target value by means of adjusting the condenser fan rotational speed and stopping the operation of the thermo-dynamic cycle apparatus.

7. Method according to claim 6, wherein as shut-down value the last setpoint condensation pressure during the last operation of the thermo-dynamic cycle apparatus or the saturation pressure of the working medium at current condensate temperature, in particular with an additional setpoint sub-cooling of the condensate, is specified.

8. Method according to one of the claims 6 or 7, wherein replacing comprises a controlling and regulating the condensation pressure of the setpoint condensation pressure determined during operation of the thermo-dynamic cycle apparatus to the shut-down value for the setpoint condensation pressure.

9. Thermal cycle apparatus, in particular an ORC apparatus, comprising:
a feed pump (1) for conveying liquid working medium with an increase in pressure to an evaporator,
the evaporator (2) for evaporating and optionally additionally superheating the working medium with a supply of heat;
an expansion machine (3) for generating mechanical energy by expansion of the evaporated working medium;
a generator (4) for at least partially converting the mechanical energy into electrical energy;
a condenser (5) for condensing the expanded working medium; and
a control and regulation device (7) for determining a temperature of cooling air supplied from the condenser without using temperature sensors from a determined rotational speed of the generator or the expansion machine, a determined rotational speed of the condenser fan and a determined condensation pressure; determining a condensation setpoint pressure at which the net electrical power of the thermal cycle apparatus is at a maximum from a determined or measured generator or expansion machine rotational speed and the determined cooling air temperature, and for controlling or regulating the condensation pressure with the setpoint condensation pressure as target value, in particular by adjusting a condenser fan rotational speed;
**characterized by**
a rotational speed sensor (6) for measuring the rotational speed of the generator or the expansion machine;
a pressure sensor (9) for measuring the condensation pressure; and
a further rotational speed sensor (8) for measuring the condenser fan rotational speed.

## Revendications

1. Procédé de régulation d'un condenseur (5) dans un dispositif à cycle thermique, notamment un dispositif ORC (à cycle organique de Rankine), le dispositif à cycle thermique comprenant une pompe d'alimentation (1) pour véhiculer un fluide de travail liquide, avec élévation de la pression, vers un évaporateur, l'évaporateur (2) pour vaporiser et, en option, surchauffer en supplément le fluide de travail par amenée de chaleur, une machine de détente (3) pour produire de l'énergie mécanique par détente du fluide de travail vaporisé, un générateur (4) pour convertir au moins partiellement l'énergie mécanique en énergie électrique, et le condenseur (5) pour condenser le fluide de travail ayant subi la détente, le procédé comprenant les étapes suivantes :
détermination, notamment mesure d'une vitesse de rotation du générateur ou de la machine de détente ;
détermination, sans capteur de température, d'une température d'air de refroidissement amené au condenseur ;
détermination d'une pression de condensation de consigne pour laquelle la puissance électrique nette du dispositif à cycle thermique est maximale, à partir de la vitesse de rotation ayant été déterminée, notamment mesurée, du générateur ou de la machine de détente, et de la température d'air de refroidissement ayant été déterminée ; et
commande ou régulation de la pression de condensation avec la pression de condensation de consigne en guise de valeur cible, notamment par réglage d'une vitesse de rotation de ventilateur de condenseur,
**caractérisé**
**en ce que** la détermination sans capteur de température, de la température d'air de refroidissement comprend un calcul de la température à partir d'une vitesse de rotation du générateur ou de la machine de détente ayant été déterminée, d'une vitesse de rotation du ventilateur de condenseur ayant été déterminée, et d'une pression de condensation ayant été déterminée, ou bien en ce que la détermination sans capteur de température, de la température d'air de refroidissement comprend une lecture de la température à partir d'un tableau prédéfini, en fonction d'une vitesse de rotation du générateur ou de la machine de détente ayant été déterminée, d'une vitesse de rotation du ventilateur de condenseur ayant été déterminée, et d'une pression de condensation ayant été déterminée.

2. Procédé selon la revendication 1, d'après lequel la vitesse de rotation du générateur ou de la machine de détente ayant été déterminée, est une vitesse de rotation mesurée du générateur ou de la machine de détente, et/ou la vitesse de rotation du ventilateur de condenseur ayant été déterminée, est une vitesse de rotation mesurée du ventilateur de condenseur, et/ou la pression de condensation ayant été déterminée est une pression de condensation mesurée.

3. Procédé selon la revendication 1 ou la revendication 2, d'après lequel lors d'un démarrage du dispositif à cycle thermodynamique, on effectue tout d'abord les étapes suivantes :
détermination d'une valeur de démarrage pour la pression de condensation de consigne ;
démarrage du dispositif à cycle thermodynamique et commande ou régulation de la pression de condensation à l'aide de la valeur de démarrage de la pression de condensation de consigne en guise de valeur cible, par réglage de la vitesse de rotation du ventilateur de condenseur ; et
remplacement de la valeur de démarrage pour la pression de condensation de consigne par la valeur de la pression de condensation de consigne déterminée pendant le fonctionnement du dispositif à cycle thermodynamique.

4. Procédé selon la revendication 3, d'après lequel on détermine en tant que valeur de démarrage pour la pression de condensation de consigne, la pression de saturation du fluide de travail pour la température de condensat actuelle, ou bien la pression de saturation pour la température du fluide de travail au niveau d'une entrée de la pompe d'alimentation, notamment avec un sous-refroidissement de consigne supplémentaire du fluide de travail, la pression actuelle à l'arrêt du dispositif à cycle thermodynamique, ou bien la dernière pression de condensation de consigne pendant le dernier fonctionnement du dispositif à cycle thermodynamique.

5. Procédé selon l'une des revendications 3 ou 4, d'après lequel ledit remplacement comprend une commande ou régulation de la pression de condensation à partir de la valeur de démarrage de la pression de condensation, vers la pression de condensation de consigne déterminée pendant le fonctionnement du dispositif à cycle thermodynamique.

6. Procédé selon l'une des revendications 1 à 5, d'après lequel lors d'une procédure d'arrêt du dispositif à cycle thermodynamique, on effectue ensuite les étapes suivantes :
détermination d'une valeur de procédure d'arrêt pour la pression de condensation de consigne ;
remplacement de la pression de condensation de consigne déterminée pendant le fonctionnement du dispositif à cycle thermodynamique, par la valeur de procédure d'arrêt pour la pression de condensation de consigne ; et
commande ou régulation de la pression de condensation avec la valeur de procédure d'arrêt de la pression de condensation de consigne en tant que valeur cible, par réglage de la vitesse de rotation du ventilateur de condenseur et arrêt du dispositif à cycle thermodynamique.

7. Procédé selon la revendication 6, d'après lequel on détermine en tant que valeur de procédure d'arrêt, la dernière pression de condensation de consigne pendant le dernier fonctionnement du dispositif à cycle thermodynamique, ou bien la pression de saturation du fluide de travail pour la température de condensat actuelle, notamment avec un sous-refroidissement de consigne supplémentaire du condensat.

8. Procédé selon l'une des revendications 6 ou 7, d'après lequel ledit remplacement comprend une commande ou une régulation de la pression de condensation à partir de la pression de condensation de consigne déterminée pendant le fonctionnement du dispositif à cycle thermodynamique, vers la valeur de procédure d'arrêt pour la pression de condensation de consigne.

9. Dispositif à cycle thermique, notamment un dispositif ORC (à cycle organique de Rankine), comprenant :
une pompe d'alimentation (1) pour véhiculer un fluide de travail liquide, avec élévation de la pression, vers un évaporateur ;
l'évaporateur (2) pour vaporiser et, en option, surchauffer en supplément le fluide de travail par amenée de chaleur ;
une machine de détente (3) pour produire de l'énergie mécanique par détente du fluide de travail vaporisé ;
un générateur (4) pour convertir au moins partiellement l'énergie mécanique en énergie électrique ;
un condenseur (5) pour condenser le fluide de travail ayant subi la détente ; et
un dispositif de commande ou de régulation (7) pour la détermination d'une température d'air de refroidissement amené au condenseur, à partir d'une vitesse de rotation ayant été déterminée du générateur ou de la machine de détente, d'une vitesse de rotation du ventilateur de condenseur ayant été déterminée, et d'une pression de condensation ayant été déterminée ; la détermination d'une pression de condensation de consigne pour laquelle la puissance électrique nette du dispositif à cycle thermique est maximale, à partir de la vitesse de rotation ayant été déterminée, du générateur ou de la machine de détente, et de la température d'air de refroidissement ayant été déterminée, et la commande ou régulation de la pression de condensation avec la pression de condensation de consigne en guise de valeur cible, notamment par réglage d'une vitesse de rotation de ventilateur de condenseur ;
**caractérisé par**
un capteur de vitesse de rotation (6) pour mesurer la vitesse de rotation du générateur ou de la machine de détente ;
un capteur de pression (9) pour mesurer la pression de condensation ; et
un autre capteur de vitesse de rotation (8) pour mesurer la vitesse de rotation du ventilateur de condenseur.
